# EUROPÄISCHE PATENTSCHRIFT

(11) **EP 0 025 138 B1**
(45) Veröffentlichungstag und Bekanntmachung des Hinweises auf die Patenterteilung: **06.04.1983**
(21) Anmeldenummer: 80104878.6
(22) Anmeldetag: 16.08.1980
(51) Int. Cl.: B65H 54/76, D01D 7/00

(54) **Verfahren zum Ablegen von Endlosmaterial**
Lay-off method for endless material
Procédé pour déposer des matières sans fin

(30) Priorität: 22.08.1979 DE 2933963
(43) Veröffentlichungstag der Anmeldung: 18.03.1981
(73) Patentinhaber: HOECHST AKTIENGESELLSCHAFT, 65926 Frankfurt am Main (DE)
(72) Erfinder: Mehdorn, Frank Roderich, Dr., D-8901 Steppach (DE); Seelig, Johann, D-8930 Schwabmünchen (DE)

## Beschreibung

Die Erfindung betrifft ein Verfahren zum Ablegen von in einer Ebene laufendem Endlosmaterial, bei dem das Endlosmaterial auf der Oberfläche eines mit an seinem Umfang angeordneten Umlenkkörpern versehenen, sich drehenden Rades zum Mäandern verformt und danach abgelegt wird.

Derartige Verfahren und Vorrichtungen werden beispielsweise bei der Herstellung synthetischer Stapelfasern benutzt, wenn die von einer grösseren Zahl von Schmelzspinndüsen abgezogenen Fadenscharen zu einem Spinnkabel zusammengefasst werden und dann in grossen Spinnkannen abgelegt werden.

Ein Ablageverfahren für Spinnkabel muss die Geschwindigkeit des angelieferten Spinnkabels vor der Ablage in die Spinnkanne reduzieren, da andernfalls der hohe Impuls des Spinnkabels beim Auftreten auf die bereits abgelegte Masse augenblicklich vernichtet werden muss, wodurch sich das Spinnkabel öffnet und aufspleisst, was zu Wirrlagen und Verschlingungen der Filamente führt. Beim Wiederausziehen des Spinnkabels aus der Spinnkanne führt das zu Auslaufschwierigkeiten und Filamentschäden und zu ungleichen Verstreckungen, die sich in abweichenden textiltechnologischen Daten, wie z.B. Anfärbeunterschieden zeigen. Im ungünstigsten Fall kann das Spinnkabel beim Aufprall in die Spinnkanne sogar so stark geschädigt werden, dass es nicht weiterverarbeitet werden kann.

Diese notwendige Geschwindigkeitsreduzierung kann z.B. durch eine sinusförmige Verformung mit Hilfe eines Profilwalzenpaares erfolgen.

Für hohe Liefergeschwindigkeiten des Spinnkabels wurde zur entsprechend hohen Reduzierung der Liefergeschwindigkeit in der älteren, nicht vorveröffentlichten EP-A-0009162, welche jedoch unter Artikel 54(3) fällt, eine Vorrichtung zum Ablegen von Endlosmaterial vorgeschlagen, bestehend aus einem Paar von Walzen, an deren Oberfläche periodisch Zähne angeordnet sind, die mit ihren peripheren Bereichen eine Eingriffzone mit zwei Begrenzungsebenen bilden. Bei dieser Vorrichtung werden die Zähne der einen Walze im ringförmigen Arbeitsbereich dieser Walze von ausserhalb der der Eingriffzone abgewandten Seite der einen Begrenzungsebene gehalten, die Zähne der anderen Walze dagegen werden in ihrem ringförmigen Arbeitsbereich von Ausserhalb der anderen Seite der anderen Begrenzungsebene gehalten. Ein solches Walzenpaar erfordert viel Platz, die beiden Walzen müssen sehr genau zu einander synchronisiert sein. Aus dieser Anforderung ergibt sich eine aufwendige Gestaltung und entsprechender Wartungsaufwand. Die Bildung der erforderlichen Mäander aus dem geradlinig ankommenden Endlosmaterials erfolgt auf einem kurzen Kreisbogenstück von weniger als 60 Winkelgraden (60° entsprechen dem theoretisch maximalen Eingriff e=r, wobei r der Radius der Walze ist).

Die vorliegende Erfindung soll diese Nachteile vermeiden, d.h. keine Abstimmung eines Profilwalzenpaares erfordern und die Mäanderbildung über einen grösseren Winkelbereich ermöglichen; dabei sollen aber die Vorteile der Walze mit am Umfang periodisch angeordneten Umlenkstiften oder Zähnen voll erhalten bleiben.

Erfindungsgemäss geschieht dies bei einem Verfahren nach der eingangs erwähnten Art dadurch, dass die Verformung mit einem einzigen Rad erfolgt; dass sich zwischen den Umlenkkörpern Fangorgane befinden, die von ausserhalb der Ebene des laufenden Endlosmaterials in diese Ebene einschwenken und bei der Bewegung nach innen das laufende Endlosmaterial zu Mäandern verformen; und dass die Fangorgane danach wieder aus der Ebene des laufenden Endlosmaterials ausschwenken und somit das mäanderförmig verformte Endlosmaterial zur Ablage freigeben.

Vorzugsweise wird die Bewegung der Fangorgane durch mechanische Mittel gesteuert.

Nach einer vorteilhaften Ausführungsform des erfindungsgemässen Verfahrens gleitet jedes Fangorgan durch eine Gabel in einer Führungsnut im Rad wobei die Gabel über ein erstes Gelenk, eine Pleuelstange und einen Lagerbock am Rad befestigt ist. Das Fangorgan wird über ein zweites Gelenk mittels einer Schubstange bewegt. Die Schubstange läuft in einer Schubstangenführung, wobei der Bewegungsablauf der Schubstange über eine Kurvenrolle von einer Kurvenscheibe festgelegt wird.

Bevorzu" kann der Bewegungsablauf der Fangorgan durch hydraulische oder pneumatische Mittei gesteuert werden; nach einer anderen Variante durch elektronische Mittel. Im folgenden wird die Erfindung am Beispiel einer rein mechanischen Ausführungsform an Hand der Figuren erläutert. Die Ebenen des laufenden Endlosgutes sind die Schar von zueinander parallel liegenden Fadenlaufebenen, die jeweils von einem laufenden Filament des Endlosgutes aufgespannt werden.
Die Fig. 1 zeigt eine Skizzenhafte Darstellung des Verfahrens nach der Erfindung.
Die Fig. 2 zeigt das Schnitt 11-11 aus Fig. 3.
Die Fig. 3 zeigt einen Ausschnitt aus einer rein mechanischen Vorrichtung zur Durchführung des erfindungsgemässen Verfahrens.

An dem senkrecht stehenden Rad 1, sind als Umlenkkörper 2 im gezeichneten Beispiel am Umfang feststehende Umlenkstifte gleichmässig angeordnet. Diese Umlenkkörper 2 stehen im wesentlichen parallel zu den Achsen des Rades 1. Sie können aber auch eine Neigung von bis zu etwa 15° zur Achse hin oder von der Achse weg besitzen. Diese Umlenkkörper 2 weisen hier kreisrunde Querschnitte auf. Sie können als Vollkörper oder als Hohlkörper ausgebildet sein. Im gezeichneten Beispiel sind die Umlenkkörper 2 starr am Rad 1 befestigt, sie können auch drehbar gelagert sein. Ihre Oberfläche ist meist verschleissfest ausgebildet. Die Breite dieser Umlenkkörper 2 wird der jeweiligen Vorrichtung und dem abzulegenden Endlosgut 15 angepasst. Die Umlenkkörper 2 können bei der erfindungsgemässen benutzten Vorrichtung aber auch als radial bis zur Radmitte verlaufende Rippen ausgebildet sein, während beim Profilwalzenpaar nach der EP-A-0009162, nur Stifte mit einer geringen radialen Erstreckung benutzt werden dürfen, um einen grossen Eingriff zu ermöglichen. Mit steigendem Raddurchmesser können mehr Umlenkstifte angebracht und somit können Zugkraft und Eingriff gesteigert werden.

Zwischen diesen Umlenkkörpern 2 sind in das Rad 1 am Umfang Führungsnuten 3 eingearbeitet.

In jeder dieser Führungsnuten 3 kann durch eine Gabel 4 ein Fangorgan 5 gleiten. Das Fangorgan 5 ist dabei über ein erstes Gelenk 6 an einer Pleuelstange 7 befestigt, die wiederum drehbar am Lagerbock 8 befestigt ist, der an dem Rad 1 festgemacht ist. Durch diese Art der Lagerung schwenkt das Fangorgan 5 von rechts in die Fadenlaufebene 9 und bewegt sich gleichzeitig radial nach innen in Richtung auf die Achse des Rades 1. Diese Bewegung des Fangorgans 5 wird durch eine Schubstange 10 bewirkt, die über ein zweites Gelenk 11 mit dem Fangorgan 5 verbunden ist. Die Schubstange 10 trägt an ihrem anderen Ende eine Kurvenrolle 12, die in einer stehenden Kurvenscheibe 13 läuft, wenn sich das Rad 1 dreht. Die Kurvenscheibe 13 steuert also den Bewegungsablauf des Fangorgans 5.

Das Fangorgan 5 ist meist hakenartig geformt, so dass es beim Eindringen in die Fadenlaufebene 9 das Endlosmaterial 15 radial nach innen bewegt. In der Zeichnung ist dieses Fangorgan rotationssymmetrisch ausgebildet, muss aber nicht rotationssymmetrisch sein.

Es kann als Vollkörper oder Hohlkörper gebildet sein und starr befestigt oder drehbar gelagert angebracht sein. Auch seine Oberfläche wird meist verschleissfest ausgebildet.

In dem gezeigten Beispiel wird die Kurvenrolle 12 bei sich drehendem Rad 1 durch die Fliehkraft an die Kurvenscheibe 13 angedrückt. Ebenso bevorzugt kann die Kurvenrolle 12 aber auch durch Federn oder pneumatische oder hydraulische Mittel an die Kurvenscheibe 13 angepresst werden. Die Kurvenrolle 12 kann auch durch einen Gleitstein ersetzt werden, der dann in einer entsprechenden Kurvenbahn läuft.

Die Form der Kurvenscheibe 13 wird punkteweise nach den Erfordernissen der jeweiligen Anlage konstruiert.

In der Fig. 1 ist ersichtlich, wie das abzulegende Endlosgut 15 durch Lieferwalzen L und die Stifte 2 und 5 des Rades 1 transportiert wird.

Das erfindungsgemäss verwendete Rad bewirkt eine Mäanderbildung des Endlosgutes 15 und damit eine entsprechende Geschwindigkeitsreduzierung.

Das erstmalige Auflegen des Endlosgutes 15 auf das Ablageorgan bereitet beim Profilwalzenpaar nach dem Stand der Technik grosse Schwierigkeiten. Beim erfindungsgemäss verwendeten Rad 1 wird dagegen das angelieferte Endlosgut 15, z.B. ein Spinnkabel, beim Anfahren tangential an das umlaufende Rad 1 gebracht.

Das Spinnkabel wird nun von einem Fangorgan 5 erfasst und während der Drehung des Rades 1 um einen Winkel d, dessen Grösse durch den Verlauf der Kurvenscheibe 13 bestimmt ist, nach innen gezogen und mäanderförmig verformt. Das Spinnkabel wird nun in Mäanderform über den Winkelbereich ß transportiert.

Der Abstand zwischen Umlenkkörper 2 und Fangorgan 5 entspricht dem Eingriff des Profilwalzenpaares nach der EP-A-0009162. Wenn die Mäander waagerecht zu liegen kommen, schwenkt das Fangorgan 5 wieder aus der Fadenlaufebene 9 aus und gibt die Mäander somit frei, die dann mit entsprechend ihrer Verformung verminderter Geschwindigkeit in der Spinnkanne abgelegt werden.

Die Mäander-Bildung, d.h. das Einschwenken des Fangorgans 5 aus der gestrichelt gezeichneten Lage ausserhalb der Fadenlaufebene 9 in die durchgezogene gezeichnete Innenstellung des Fangorgans 5 kann über einen relativ grossen Kreisbogen erfolgen, wenn man z.B. nach Fig. 1 das Spinnkabel am unteren Ende des Rads 1 auflegt und über 270° mit dem Rad 1 transportiert.

Die skizzierte, erfindungsgemäss benutzte Vorrichtung ist nicht ausgewuchtet, da bei der Bewegung der Fangorgane 5 und des Rades 1 sich Massen relativ zum Mittelpunkt des Rades bewegen. Diese Unwucht kann in an sich bekannter Weise durch eine geeignete Formgebung der Gabel 4 und der Pleuelstange 7 vermindert oder beseitigt werden. Diese Bauelemente müssen dabei so geformt werden, dass bei der Bewegung durch die Schubstange 10 der Schwerpunkt der bewegten Bauelemente erhalten bleibt.

Das erfindungsgemässe Verfahren eignet sich besonders zum Ablegen von beim Schnellspinnen erhaltenen Faserkabein. Im Gegensatz zu den Profilwalzenpaaren nach dem Stand der Technik erlaubt das erfindungsgemäss verwendete Rad eine starke Mäanderbildung (Eingriff) des angelieferten Endlosmaterials und damit eine grosse Geschwindigkeitsreduzierung. Das Endlosmaterial wird dann in Mäanderform weiter transportiert. Damit ergibt sich eine gleichmässige Spannung zwischen Lieferorgan und Ablageorgan. Auf diese Art lassen sich auch hohe Spannungen im Endlosmaterial, wie z.B. einem Spinnkabel, erzielen, so dass das erfindungsgemäss verwendete Rad unmittelbar, ohne weiteres Lieferorgan nach den Spinndüsen angeordnet werden kann, um so ein ^{g}alettenloses Spinnen von Faserkabeln zu vollziehen. Wie bereits geschildert, gestattet das erfindungsgemäss verwendete Rad mit Fangorganen ein leichtes Auflegen des Spinnkabels und damit ein störungsfreies Arbeiten.

Die erfindungsgemäss verwendete Ablagevorrichtung stellt also eine mechanisch stabile, einfach zu handhabende Vorrichtung dar, die eine grosse Geschwindigkeitsreduzierung ermöglicht und so das Schnellspinnen von Faserkabeln mit und ohne Abzugsgaletten erlaubt.

## Patentansprüche

1. Verfahren zum Ablegen von in einer Ebene laufendem Endlosmaterial (15), bei dem das Endlosmaterial auf der Oberfläche eines mit an seinem Umfange angeordneten Umlenkkörpern (2) versehenen, sich drehenden Rades (1) zu Mäandern verformt und danach abgelegt wird, dadurch gekennzeichnet, dass die Verformung mit einem einzigen Rad (1 ) erfolgt, und dass sich zwischen den Umlenkkörpern (2) Fangorgane (5) befinden, die von ausserhalb der Ebene (9) des laufenden Endlosmaterials in diese Ebene einschwenken und bei der Bewegung nach innen das laufende Endlosmaterial (15) zu Mäandern verformen, und dass die Fangororgane (5) danach wieder aus der Ebene (9) des laufenden Endlosmaterials (15) ausschwenken und das verformte Endlosmaterial zur Ablage freigeben.

2. Verfahren nach Anspruch 1, dadurch gekennzeichnet, dass die Bewegung der Fangorgane (5) durch mechanische Mittel gesteuert wird.

3. Verfahren nach Ansprüchen 1 und 2, dadurch gekennzeichnet, dass jedes Fangorgan (5) durch eine Gabel (4) in einer Führungsnut (3) im Rad (1), gleitet wobei diese Gabel (4) über ein ersten Gelenk (6), eine Pleuelstange (7) und einen Lagerbock (8) am Rad (1 ) befestigt ist, und dass das Fangorgan (5) über ein zweites Gelenk (11) mittels einer Schubstange (10) bewegt wird, wobei diese Schubstange (10) in einer Schubstangenführung (14) läuft und dieser Bewegungsablauf der Schubstange (10) über eine Kurvenrolle (12) von einer Kurvenscheibe (13) festgelegt wird.

4. Verfahren nach Anspruch 1, dadurch gekennzeichnet, dass der Bewegungsablauf der Fangorgane (5) durch hydraulische oder pneumatische Mittel gesteuert wird.

5. Verfahren nach Anspruch 1, dadurch gekennzeichnet, dass der Bewegungsablauf durch elektronische Mittel gesteuert wird.

## Claims

1. Process for laying down continuous material (15) running in one determined level, wherein the continuous material is given a meanderform on the surface of a rotating wheel (1) the periphery of which is provided with reversing elements (2), and subsequently laid down, characterized in that the formation of the meanders is accomplished by using only one single wheel (1), that catching devices (5) are provided for between the reversing elements (2) which catching devices (5), from the outside of the plane (9) of the running continuous material, slue into this plane and by this inward motion form meanders of the running continuous material (15), and which catching devices (5) subsequently slue back from the plane (9) of the continuous material (15) to their initial position, thus releasing the meanders of the continuous material (15) for being laid down.

2. Process according to claim 1, characterized in that the motion of the catching devices (5) is controlled by mechanical means.

3. Process as claimed in claims 1 and 2, characterized in that each catching device (5) slides through a fork (4) in a guide groove (3) in the wheel (1), this fork (4) being fastened to the wheel (1) via a first joint (6), a connecting rod (7) and a pillow block (8), and that the catching device (5) is driven via a second joint (11) by a slide rod (10) in a corresponding track (14), the motion cycle of the slide rod (10) being determined by a cam disk (13) via a cam roller (12).

4. Process as claimed in claim 1, characterized in that the motion cycle of the catching devices (5) is controlled by hydraulic or pneumatic means.

5. Process as claimed in claim 1, characterized in that the motion cycle of the catching devices (5) is controlled by electronic means.

## Revendications

1. Procédé de bobinage d'un fil continu (15) se déplaçant dans un plan, dans lequel le fil continu reçoit la forme de méandres sur la surface d'une roue (1 ) en rotation, garnie de corps de déviation (2) disposés sur sa périphérie, et est ensuite bobiné, caractérisé en ce que la mise en forme est réalisée à l'aide d'une roue unique (1 ), et qu'entre les corps de déviation (2) se trouvent des organes d'arrêt (5) qui, de l'extérieur du plan (9) du fil continu en déplacement, pénètrent dans ce plan par pivotement et qui, lors de ce déplacement vers l'intérieur, donnent au fil continu en mouvement (15) la forme de méandres, et que les organes d'arrêt (5) ressortent ensuite, par pivotement, du plan (9) du fil continu (15) en mouvement, en libérant le fil continu ainsi formé pour lui permettre d'être bobiné.

2. Procédé selon la revendication 1, caractérisé en ce que le déplacement des organes d'arrêt (5) est commandé par des moyens mécaniques.

3. Procédé selon l'une quelconque des revendications 1 ou 2, caractérisé en ce que chaque organe d'arrêt (5) coulisse dans une rainure de guidage (3) aménagée dans la roue (1) par l'intermédiaire d'une fourche (4), cette fourche (4) étant fixée à la roue (1 ) par l'intermédiaire d'une première articulation (6), d'une bielle (7) et d'un palier (8), et que l'organe d'arrêt (5) se déplace, par l'intermédiaire d'une deuxième articulation (11 ), à l'aide d'une tringle de poussée (10), cette tringle de poussée (10) se déplaçant dans un guidage de tringle de poussée (14), ce déplacement de la tringle de poussée (10) étant défini par un galet (12) d'une came (13).

4. Procédé selon la revendication 1, caractérisé en ce que la trajectoire des organes d'arrêt (5) est commandée par des moyens hydrauliques ou pneumatiques.

5. Procédé selon la revendication 1, caractérisé en ce que la trajectoire est commandée par des moyens électroniques.
